# EUROPÄISCHE PATENTSCHRIFT

(11) **EP 3 023 130 B1**
(45) Veröffentlichungstag und Bekanntmachung des Hinweises auf die Patenterteilung: **10.01.2018**
(21) Anmeldenummer: 15195335.3
(22) Anmeldetag: 19.11.2015
(51) Int. Cl.: A63F 7/06

(54) **TISCHFUSSBALLFIGUR**
TABLE FOOTBALL FIGURE
FIGURINE DE BABYFOOT

(30) Priorität: 19.11.2014 DE 202014105566 U
(43) Veröffentlichungstag der Anmeldung: 25.05.2016
(73) Patentinhaber: Knauer, Petra, 91413 Neustadt an der Aisch (DE)
(72) Erfinder: Tykvart, Wolfgang, 91413 Neustadt an der Aisch (DE); Tykvart, Helmut, 90765 Fürth (DE)
(74) Vertreter: Lösch, Christoph Ludwig Klaus

(56) Entgegenhaltungen:
- EP-A1- 2 384 795
- CN-Y- 2 389 688
- DE-A1- 19 944 820
- DE-A1-102008 057 274
- DE-U1-202013 006 032
- US-A- 5 087 219
- US-A1- 2002 074 723
- US-A1- 2008 164 653
- US-A1- 2008 201 942

## Beschreibung

Die Erfindung betrifft eine Tischfußballfigur. Derartige Tischfußballfiguren (auch Kickerfiguren genannt) finden Anwendung bei sogenannten Tischfußball- oder Fußballkickergeräten mit in die Tischplatte eines Tisches eingelassenen Spielfeld und die einzelnen Tischfußballfiguren (Spielfiguren) tragenden, in den Spielfeldwänden gelagerten Betätigungsstangen, an denen die Tischfußballfiguren über ihren jeweiligen Oberkörperbereich befestigt sind. Durch Drehen der Betätigungsstangen können die Tischfußballfiguren mit ihrem als Aufprallkörper ausgestalteten Fußbereich einen Spielball anstoßen und diesen in die gewünschte Richtung lenken.

Typischerweise sind die Tischfußballfiguren als monolithisches Bauteil aus einem Kunststoff- oder Holzwerkstoff gefertigt und grob einem menschlichen Körper nachempfunden. Außerdem wird der Oberkörperbereich der Tischfußballfigur in der Regel über eine Schraubenverbindung mit der Betätigungsstange verbunden, die gut sichtbar das optische Erscheinungsbild der Tischfußballfigur prägt. Es besteht damit eine große optische Diskrepanz zwischen herkömmlichen Tischfußballfiguren und realen Personen (z.B. realen Fußballspielern oder den realen Benutzern des Tischfußballgerätes). Zur Steigerung des Spielspaßes und der Identifikation mit dem Spielgerät gibt es daher Bestrebungen, die Tischfußballfiguren möglichst individualisierbar/personifizierbar und realitätsnah zu gestalten. Dokument US2008/0164653 beschreibt eine Tischfußballfigur gemäß dem Oberbegriff des Anspruchs 1. Der Erfindung liegt die Aufgabe zugrunde, eine Tischfußballfigur anzubieten, deren Aussehen schnell und einfach angepasst bzw. verändert werden kann, wobei das Kopfelement schnell, zuverlässig und werkzeuglos lagestabil fixiert wird. Die Aufgabe wird durch eine Tischfußballfigur mit den Merkmalen des Anspruchs 1 gelöst. Vorteilhafte Ausführungsformen sind in den Unteransprüchen beschrieben.

Erfindungsgemäß besitzt die Tischfußballfigur ein Basiselement, eine an die Rumpfvorderseite des Basiselements angebrachte Frontschale, eine an die Rumpfrückseite des Basiselements angebrachte Rückseitenschale und ein auf dem Rumpf des Basiselements angeordnetes Kopfelement. Das Basiselement bildet den Rumpf- und Unterkörperbereich einer Spielfigur nach und weist eine den Rumpf in Querrichtung durchdringende Bohrung zur Aufnahme einer Betätigungsstange und einen als Aufprallkörper ausgestalteten Fußbereich zur Beeinflussung der Bewegung eines Spielballs auf.

Mit anderen Worten ist die Tischfußballfigur in mehrere separat ausgebildete Teilelemente unterteilt. Das Basiselement ist hierbei als Grundelement ausgebildet, an das je nach Wunsch die weiteren Elemente Frontschale, Rückseitenschale und Kopfelement angebracht werden können. Diese weiteren Elemente (Frontschale, Rückseitenschale, Kopfelement) wiederum bestimmen zu einem hohen Maß das optische Erscheinungsbild der Tischfußballfigur. Sind die weiteren Elemente (Frontschale, Rückseitenschale, Kopfelement) entsprechend optisch gestaltet (z.B. Nachbildung einer realen Bekleidung, insbesondere eines realen Sporttrikots, und/oder Nachbildung einer realen Kopfpartie und/oder Nachbildung markanter Personenidentifikationsmerkale, insbesondere Frisuren, Körperschmuck, Tattoos) so kann ein hoher Individualisierungs- bzw. Personalisierungsgrad erreicht werden. Zugleich ist es nicht notwendig, die gesamt Tischfußballfigur individuell herzustellen, da das Basiselement für sämtliche Tischfußballfiguren gleich bleibt (der Fertigungsaufwand wird entsprechend verringert). D.h. das Basiselement verbleibt an der Betätigungsstange und die Individualisierung der Tischfußballfiguren erfolgt schnell und einfach durch das Anbringen / den Austausch der individuell gestalteten Elemente Frontschale, Rückseitenschale und/oder Kopfelement.

Auf diese Weise kann je nach Wunsch des Benutzers eine Kickermannschaft kreiert werden; sei es nach seinem Lieblingsverein, seiner Lieblingsaufstellung, seinem Lieblingsspieler oder z.B. dem eigenen Verein. Hierbei ist es nicht nötig, bei geänderten optischen Wünschen (z.B. anderer Verein, andere Spieler, Spieler ändern ihr Aussehen) ein komplett neues Tischfußballgerät anzuschaffen. Es ist lediglich der Austausch einzelner Komponenten der jeweiligen Tischfußballfiguren nötig. Dies erhöht die Nachhaltigkeit.

Ferner überdecken die Frontschale und die Rückseitenschale die Schraubenverbindung, die das Basiselement mit der Betätigungsstange verbindet. Auch in dieser Hinsicht verbessern die Frontschale und die Rückseitenschale damit die (optische) Übereinstimmung zwischen der Tischfußballfigur und den realen "Vorbildern".

Ein weiterer Vorteil ist, dass zur Erzeugung individueller Spielfiguren lediglich die Bestandteile Kopfelement, Frontschale und Rückseitenschale ausgetauscht werden müssen. Das Basiselement bleibt unverändert. Die Herstellkosten sind entsprechend gering.

In vorteilhafter Weise sind die Verbindungen zwischen dem Basiselement und den weiteren Elementen (Frontschale, Rückseitenschale, Kopfelement) als Steckverbindungen ausgebildet. Auf diese Weise können die einzelnen Elemente besonders einfach und ohne spezielles Werkzeug schnell ausgetauscht werden. Weitere vorteilhafte Verbindungsarten sind eine Rastverbindung, eine Schnappverbindung und/oder ein Klemmverbindung.

In einer weiteren vorteilhaften Ausführungsform ist auf der Oberseite des Basiselements ein Verbindungsstift ausgebildet und das Kopfelement weist eine mit dem Verbindungsstift korrespondierende Aufnahmebohrung auf. Zur Befestigung des Kopfelements auf dem Basiselement kann somit das Kopfelement schnell, zuverlässig und werkzeuglos durch Aufstecken auf den Verbindungsstift mit dem Basiselement verbunden werden.

In einer weiteren vorteilhaften Ausführungsform ist auf der Unterseite des Kopfelements ein Verbindungsstift, insbesondere ein metallischer Verbindungsstift, angeordnet und das Basiselement weist eine mit diesem Verbindungsstift korrespondierende Aufnahmebohrung auf. Ein derartiger Metallstift kann als Zusatzgewicht dienen. D.h. bei Drehung der Tischfußballfigur um 180° verbleibt der Kopf der Spielfigur selbständig in der nach unten gerichteten Lage. Auf diese Weise stellt die Spielfigur kein Hindernis für den Spielball dar.

In vorteilhafter Weise weisen die Frontschale und/oder die Rückseitenschale jeweils mindestens einen Verbindungsfortsatz und/oder einen Verbindungshaken auf, die in korrespondierende Verbindungselemente des Basiselements eingreifen. Zur Befestigung der Frontschale und der Rückseitenschale auf dem Basiselement kann somit die jeweilige Schale schnell, zuverlässig und werkzeuglos mit dem Basiselement verbunden werden. Zugleich ist eine lagestabile Fixierung gewährleistet.

In einer vorteilhaften Ausführungsform weist die Frontschale und/oder die Rückseitenschale ein aufgeklebtes Individualisierungsmerkmal, insbesondere eine Logo und/oder einen Schriftzug, auf. Durch die Ausbildung als Aufkleber ist eine schnelle und unkomplizierte Individualisierung der Schalen möglich. Die Art und Ausgestaltung des Individualisierungsmerkmals kann hierbei je nach Wunsch des Benutzers variieren. Beispielsweise kann das Individualisierungsmerkmal ein Sporttrikot, einen Namenszug, eine Rückennummer und/oder ein Logo nachbilden. In ähnlicher Weise kann das Kopfelement eine aufgeklebte Gesichts- und/oder Haarpartie aufweisen. Durch das Aufkleben des Individualisierungsmerkmals ist es nicht nötig, für jedes individuelles Design eine eigene Frontschale und Rückseitenschale vorzuhalten. Es genügt, jeweils das aufgeklebte Individualisierungsmerkmal zu ersetzen oder zu überkleben. Gegebenenfalls kann zusätzlich das Kopfelement ausgetauscht werden. Die Herstellkosten werden entsprechend weiter reduziert.

In einer weiteren vorteilhaften Ausführungsform ist das Kopfelement eine, insbesondere mittels eines 3D-Druck-Verfahrens hergestellte, dreidimensionale Nachbildung einer Kopfpartie (insbesondere Gesicht und Kopfhaare) einer Person. Auf diese Weise kann das optische Erscheinungsbild der Tischfußballfigur bis zu einem hohen Grad individualisiert und an eine reale Vorlage angepasst werden.

In vorteilhafter Weise sind das Basiselement, die Frontschale, die Rückseitenschale und/oder das Kopfelement als spritzgegossene Polymerteile ausgebildet.

Die Erfindung ist nicht auf einen bestimmten Größenbereich beschränkt. Es sind insbesondere Tischfußballfiguren für Betätigungsstangen mit einem Stangendurchmesser von 16 mm (verbreitet bei Turniersport, Profigeräten, Kneipenkickern), aber auch Tischfußballfiguren für Betätigungsstangen mit einem Stangendurchmesser von 13 mm (verbreitet bei Gelegenheitsspielern, für den "Hausgebrauch") und Tischfußballfiguren für Betätigungsstangen mit einem Stangendurchmesser von 5,5 mm (Minikicker, Geräte für Kinder ab 3 Jahren) oder andere Miniaturkicker bzw. tragbare Tischfußballgeräte umfasst.

Die Erfindung ist anhand von Ausführungsbeispielen in den Zeichnungsfiguren weiter erläutert, wobei gleiche Bezugszeichen gleiche bzw. gleichwirkende Komponenten bezeichnen. Es zeigen:
- Fig. 1: eine Seitenansicht einer Tischfußballfigur;
- Fig. 2: eine Explosionsdarstellung der Tischfußballfigur aus Fig. 1;
- Fig. 3: eine Frontansicht der Tischfußballfigur aus Fig. 1;
- Fig. 4: eine Seitenansicht einer weiteren Tischfußballfigur;
- Fig. 5: eine Explosionsdarstellung der Tischfußballfigur aus Fig. 4;
- Fig. 6: eine Rückseitenschale;
- Fig. 7: eine Seitenansicht einer weiteren Tischfußballfigur; und
- Fig. 8: eine Explosionsdarstellung der Tischfußballfigur aus Fig. 7.

Fig. 1 bis Fig. 3 zeigen eine Tischfußballfigur 1. Die Tischfußballfigur 1 weist ein Basiselement 2, eine Frontschale 3, eine Rückseitenschale 4 und ein Kopfelement 5 auf. Das Basiselement 2 bildet den Rumpf- und Unterkörperbereich einer Spielfigur (eines Fußballspielers) nach. Der Rupf des Basiselement wird auf Brusthöhe in Querrichtung durch eine Bohrung 6 durchdrungen. Die Bohrung 6 dient zur Aufnahme einer Betätigungsstange 7 (in Fig. 3 gestrichelt dargestellt). Ferner weist das Basiselement 2 einen als Aufprallkörper 8 ausgestalteten Fußbereich auf. Das Basiselement 2 ist einteilig ausgebildet und daher insbesondere im Bereich der Bohrung 6 sehr stabil.

Die Frontschale 3 kann an die Rumpfvorderseite des Basiselements 2 angebracht werden (insbesondere durch eine Schnappverbindung) und weist ein aufgeklebtes Individualisierungsmerkmal 14 auf. Die Rückseitenschale kann an die Rumpfrückseite des Basiselements 2 angebracht werden (insbesondere ebenfalls durch eine Schnappverbindung) und weist ein weiteres aufgeklebtes Individualisierungsmerkmal 15 auf.

Das Kopfelement 5 ist eine dreidimensionale Nachbildung der Kopfpartie einer realen Person. An den Halsbereich des Kopfelements 5 schließt sich ein Halteflansch 9 an. Die Frontschale 3 und die Rückseitenschale 4 sind derart ausgebildet, dass diese mit ihrer jeweiligen Oberseite den auf dem Basiselement 2 positionierten Halteflansch 9 lagestabil fixieren.

Insgesamt können damit die Frontschale 3, die Rückseitenschale 4 sowie das Kopfelement 5 auf das Basiselement 2 aufgesteckt bzw. mit diesem lösbar verbunden werden. Je nach optischer Ausgestaltung der Frontschale 3, der Rückseitenschale 4 und des Kopfelements 5 wird auf diese Weise eine Tischfußballfigur 1 erzeugt, die schnell und einfach individualisiert/personalisiert werden kann.

Fig. 4 und Fig. 5 zeigen eine weitere Tischfußballfigur 101. Die Tischfußballfigur 101 unterscheidet sich von der Tischfußballfigur 1 insbesondere durch die Ausgestaltung des Basiselements 102, der Frontschale 103, der Rückseitenschale 104 und des Kopfelements 105.

Das Basiselement 102 ist ähnlich zum Basiselement 2 aufgebaut, besitzt auf der Oberseite jedoch zusätzlich einen Verbindungsstift 10. Das Kopfelement 105 ist ähnlich zum Kopfelement 5 aufgebaut, besitzt auf der Unterseite jedoch zusätzlich eine Aufnahmebohrung 11. Der Durchmesser dieser Aufnahmebohrung 11 ist auf den Außendurchmesser des Verbindungsstiftes 10 abgestimmt, sodass zwischen dem Kopfelement 105 und dem Basiselement 102 eine Steckverbindung ausgebildet werden kann.

Die Frontschale 103 und die Rückseitenschale 104 sind ähnlich zur Frontschale 3 bzw. Rückseitenschale 4 ausgebildet. Die Verbindung zwischen der Frontschale 103 und dem Basiselement 102 bzw. zwischen der Rückseitenschale 104 und dem Basiselement 102 erfolgt jeweils durch eine Schnappverbindung (d.h. die Frontschale 103 und die Rückseitenschale 104 werden an das Basiselement "angeclipst"). Ferner weisen die Frontschale 103 und die Rückseitenschale 104 aufgeklebte Identifizierungsmerkmale 14, 15 auf.

Auch in der in Fig. 4 und Fig. 5 dargestellten Ausführungsform können damit die Frontschale 103, die Rückseitenschale 104 sowie das Kopfelement 105 einfach und unkompliziert auf das Basiselement 102 aufgesteckt, angeclipst bzw. mit diesem lösbar verbunden werden. Je nach optischer Ausgestaltung der Frontschale 103, der Rückseitenschale 104 und des Kopfelements 105 wird eine Tischfußballfigur erzeugt, die schnell und einfach individualisiert/personalisiert werden kann.

Fig. 6 zeigt eine modifizierte Rückseitenschale 204. Die Rückseitenschale 204 unterscheidet sich von der Rückseitenschale 104 durch das Vorhandensein eines Verbindungsfortsatzes 12 und eines Verbindungshakens 13. Der Verbindungsfortsatz 12 und der Verbindungshaken 13 können in korrespondierende Verbindungselemente eines entsprechend angepassten Basiselements eingreifen und auf diese Weise eine Schnapp-, Rast-, oder Steckverbindung zwischen der Rückseitenschale 204 und dem Basiselement ausbilden.

In den Zeichnungsfiguren sind die Kopfelemente 5, 105 als - mittels eines 3D-Druck-Verfahrens hergestellte - dreidimensionale Abbildungen einer Kopfpartie einer realen Person ausgebildet. Es ist jedoch auch möglich, ein Standardkopfelement zu verwenden und diese mit einer aufgeklebten Gesichts- und/oder Haarpartie zu versehen.

Fig. 6 zeigt die modifizierte Rückseitenschale 204. Es ist jedoch auch möglich, die Frontschale in ähnlicher Weise zu modifizieren, d.h. mit einem gleichwirkenden Verbindungsfortsatz 12 und/oder Verbindungshaken 13 auszustatten.

Bei der Tischfußballfigur 1 erfolgt die Verbindung zwischen dem Kopfelement 5 und dem Basiselement 2 mit Hilfe eines Halteflansches 9. Bei der Tischfußballfigur 101 erfolgt die Verbindung zwischen dem Kopfelement 105 und dem Basiselement 102 mit Hilfe eines Verbindungsstiftes 10 und einer Aufnahmebohrung 11. Es sind jedoch auch Ausführungsformen möglich, die sowohl einen Halteflansch 9 als auch einen Verbindungsstift 10 und eine Aufnahmebohrung 11 aufweisen. Auf diese Weise ist eine besonders lagestabile und zuverlässige Verbindung zwischen den Einzelteilen möglich. Fig. 7 und Fig. 8 zeigen eine derartige Ausführungsform.

Fig. 7 und Fig. 8 zeigen eine weitere Tischfußballfigur 201. Die Tischfußballfigur 201 unterscheidet sich von der Tischfußballfigur 101 insbesondere durch die Ausgestaltung des Basiselements 202 und des Kopfelements 205.

Das Basiselement 202 ist ähnlich zum Basiselement 102 aufgebaut, besitzt auf der Oberseite jedoch zusätzlich eine Nut (Vertiefung) 16. Das Kopfelement 205 ist ähnlich zum Kopfelement 105 aufgebaut, besitzt auf der Unterseite jedoch zusätzlich einen Halteflansch 109. Der Halteflansch ist ähnlich zum Halteflansch 9 der Tischfußballfigur 1 aus Fig. 1 bis Fig. 3 aufgebaut.

Die Verbindung zwischen dem Kopfelement 205 und dem Basiselement 202 erfolgt sowohl mit Hilfe eines Halteflansches 109 als auch mit Hilfe des Verbindungsstiftes 110 und einer korrespondieren Aufnahmebohrung im Kopfelement 205 (Die korrespondieren Aufnahmebohrung ist in Fig. 7 und Fig. 8 nicht näher dargestellt). Hierzu wird das Kopfelement 205 zunächst auf den Verbindungsstift 110 aufgesteckt. Auf diese Weise wird der Haltflansch 109 in die Nut 16 positioniert. Die Nut 16 ist in ihrer Größe auf den Halteflansch 109 angepasst, sodass keine Rotationsbewegung des Halteflansches 109 um die Mittelachse des Verbindungsstiftes 110 möglich ist. Anschließend werden die Frontschale 103 und die Rückseitenschale 104 an das Basisteil 202 eingeclipst. Dadurch fixieren die jeweiligen Oberseiten der Frontschale 103 und der Rückseitenschale 104 den Halteflansch 109 zusätzlich.

Die Tischfußballfiguren 1, 101, 201 besitzen eine Bohrung 6, deren Innendurchmesser auf den Außendurchmesser der Betätigungsstange 7 abgestimmt ist. Typischerweise beträgt der Außendurchmesser der Betätigungsstange 7 13 mm oder 16 mm. Durch Wahl eines entsprechenden Basiselements (mit einer Bohrung in der entsprechenden Größe) kann einfach die passende individualisierte Tischfußballfigur generiert werden. Die restlichen Bestandteile (insbesondere Kopfelement, Frontschale, Rückseitenschale) können unverändert bleiben. Je nach Außendurchmesser der Betätigungsstange 7 kann der Innendurchmesser Bohrung 6 gegebenenfalls auch unkompliziert und in einem weiten Bereich angepasst werden (z.B. durch Aufbohren auf den gewünschten Durchmesser). Auch hier können die weiteren Bestandteile (insbesondere Kopfelement, Frontschale, Rückseitenschale) unverändert bleiben. Die Tischfußballfiguren 1, 101, 201 sind somit nicht auf einen bestimmten Stangendurchmesser beschränkt, sondern universell einsetzbar.

Bei der Tischfußballfigur 101 und 201 ist der Verbindungsstift 10 bzw. 110 jeweils als Bestandteil des Basiselements 102 bzw. 202 ausgebildet. Es sind jedoch auch Ausführungsformen möglich, bei denen der Verbindungsstift als Bestandteil des Kopfelementes 5 bzw. 205 ausgebildet ist. In diesen Ausführungsformen kann der jeweilige Verbindungsstift als Metallstift ausgebildet sein. Ein derartiger Metallstift kann als Zusatzgewicht dienen. D.h. bei Drehung der Tischfußballfigur um 180° verbleibt der Kopf der Spielfigur selbständig in der nach unten gerichteten Lage. Auf diese Weise stellt die Spielfigur kein Hindernis für den Spielball dar.

### BEZUGSZEICHENLISTE

1, 101, 201 Tischfußballfigur
2, 102, 202 Basiselement
   3, 103 Frontschale
4, 104, 204 Rückseitenschale
5, 105, 205 Kopfelement
   6 Bohrung
   7 Betätigungsstange
   8 Aufprallkörper
9, 109 Halteflansch
10, 110 Verbindungsstift
   11 Aufnahmebohrung
   12 Verbindungsfortsatz
   13 Verbindungshaken
14, 15 Identifizierungsmerkmal
   16 Nut

## Patentansprüche

1. Tischfußballfigur (1, 101, 201) mit:
- einem den Rumpf- und Unterkörperbereich einer Spielfigur nachbildenden Basiselement (2, 102, 202), welches eine den Rumpf in Querrichtung durchdringende Bohrung (6) zur Aufnahme einer Betätigungsstange (7) und einen als Aufprallkörper (8) ausgestalteten Fußbereich zur Beeinflussung der Bewegung eines Spielballs aufweist;
- einer an die Rumpfvorderseite des Basiselements (2, 102, 202) angebrachten Frontschale (3, 103);
- einer an die Rumpfrückseite des Basiselements (2, 102, 202) angebrachten Rückseitenschale (4, 104, 204); und
- einem auf dem Rumpf des Basiselements (2, 102, 202) angeordneten Kopfelement (5, 105, 205),
**dadurch gekennzeichnet, dass**:
- das Kopfelement (5, 105) einen Halteflansch (9, 109) aufweist, der zwischen der Oberseite des Basiselements (2, 102, 202) und der Frontschale (3, 103) bzw. der Rückseitenschale (4, 104, 204) lagestabil fixiert ist; und
- das Basiselement (2, 102, 202) auf der Oberseite eine Nut (16) aufweist.

2. Tischfußballfigur nach einem der vorhergehenden Ansprüche, wobei auf der Oberseite des Basiselements (2, 102, 202) ein Verbindungsstift (10, 110) ausgebildet ist und das Kopfelement (5, 105, 205) eine mit dem Verbindungsstift (10, 110) korrespondierende Aufnahmebohrung (11) aufweist.

3. Tischfußballfigur nach einem der vorhergehenden Ansprüche, wobei auf der Unterseite des Kopfelements (5, 105, 205) ein Verbindungsstift (10, 110) angeordnet ist und das Basiselement (2, 102, 202) eine mit dem Verbindungsstift (10, 110) korrespondierende Aufnahmebohrung (11) aufweist.

4. Tischfußballfigur nach einem der Ansprüche 2 oder 3, wobei der Verbindungsstift (10, 110) ein metallischer Stift ist.

5. Tischfußballfigur nach einem der vorhergehenden Ansprüche, wobei zwischen dem Basiselement (2, 102, 202) und der Frontschale (3), der Rückseitenschale (4, 104, 204) und/oder dem Kopfelement (5, 105, 205) eine Steck-/ Rast-/ Schnapp- und/oder Klemmverbindung ausgebildet ist.

6. Tischfußballfigur nach einem der vorhergehenden Ansprüche, wobei die Frontschale (3, 103) und/oder die Rückseitenschale (4, 104, 204) jeweils mindestens einen Verbindungsfortsatz (12) und/oder einen Verbindungshaken (13) aufweisen, die in korrespondierende Verbindungselemente des Basiselements (2, 102, 202) eingreifen.

7. Tischfußballfigur nach einem der vorhergehenden Ansprüche, wobei die Frontschale (3, 103) und/oder die Rückseitenschale (4, 104, 204) ein aufgeklebtes Individualisierungsmerkmal (14, 15), insbesondere eine Logo und/oder einen Schriftzug, aufweisen.

8. Tischfußballfigur nach einem der vorhergehenden Ansprüche, wobei das Kopfelement (5, 105, 205) eine, insbesondere mittels eines 3D-Druck-Verfahrens hergestellte, dreidimensionale Nachbildung einer Kopfpartie einer Person ist.

9. Tischfußballfigur nach einem der vorhergehenden Ansprüche, wobei das Kopfelement (5, 105, 205) eine aufgeklebte Gesichts- und/oder Haarpartie aufweist.

10. Tischfußballfigur nach einem der vorhergehenden Ansprüche, wobei das Basiselement (2, 102), die Frontschale (3, 103), die Rückseitenschale (4, 104, 204) und/oder das Kopfelement (5, 105, 205) als spritzgegossene Polymerteile ausgebildet sind.

## Claims

1. Table football figure (1, 101, 201) comprising:
- a base element (2, 102, 202) which simulates the torso and lower body region of a play figure and which has a bore (6), which traverses the torso in the transverse direction and is intended for receiving an actuating rod (7), and a foot region, which is designed as a striking body (8) and intended for influencing the movement of a play ball;
- a front shell (3, 103) mounted on the torso front side of the base element (2, 102, 202);
- a rear side shell (4, 104, 204) mounted on the torso rear side of the base element (2, 102, 202); and
- a head element (5, 105, 205) arranged on the torso of the base element (2, 102, 202),
**characterized in that**:
- the head element (5, 105) has a retaining flange (9, 109) which is fixed in a positionally stable manner between the upper side of the base element (2, 102, 202) and the front shell (3, 103) or the rear side shell (4, 104, 204); and
- the base element (2, 102, 202) has a groove (16) on the upper side.

2. Table football figure according to one of the preceding claims, wherein a connecting pin (10, 110) is formed on the upper side of the base element (2, 102, 202), and the head element (5, 105, 205) has a receiving bore (11) corresponding to the connecting pin (10, 110).

3. Table football figure according to one of the preceding claims, wherein a connecting pin (10, 110) is arranged on the lower side of the head element (5, 105, 205), and the base element (2, 102, 202) has a receiving bore (11) corresponding to the connecting pin (10, 110).

4. Table football figure according to either of Claims 2 and 3, wherein the connecting pin (10, 110) is a metal pin.

5. Table football figure according to one of the preceding claims, wherein a plug/latching/snap and/or clamping connection is formed between the base element (2, 102, 202) and the front shell (3), the rear side shell (4, 104, 204) and/or the head element (5, 105, 205).

6. Table football figure according to one of the preceding claims, wherein the front shell (3, 103) and/or the rear side shell (4, 104, 204) each have at least one connecting projection (12) and/or a connecting hook (13) which engage or engages in corresponding connecting elements of the base element (2, 102, 202).

7. Table football figure according to one of the preceding claims, wherein the front shell (3, 103) and/or the rear side shell (4, 104, 204) have or has a glued-on individualizing feature (14, 15), in particular a logo and/or lettering.

8. Table football figure according to one of the preceding claims, wherein the head element (5, 105, 205) is a 3-dimensional simulation of a head portion of a person, produced in particular by means of a 3D-printing process.

9. Table football figure according to one of the preceding claims, wherein the head element (5, 105, 205) has a glued-on face and/or hair portion.

10. Table football figure according to one of the preceding claims, wherein the base element (2, 102), the front shell (3, 103), the rear side shell (4, 104, 204) and/or the head element (5, 105, 205) are or is formed as injection-moulded polymer parts.

## Revendications

1. Figurine de babyfoot (1, 101, 201), avec:
- un élément de base (2, 102, 202) imitant le tronc et la partie inférieure du corps d'un joueur, qui présente un trou (6) traversant le tronc en direction transversale pour le passage d'une barre de manoeuvre (7) et une zone de pied formant un corps de frappe (8) pour influencer la circulation d'une balle de jeu;
- une coquille pectorale (3, 103) posée sur le côté avant de l'élément de base (2, 102, 202);
- une coquille dorsale (4, 104, 204) posée sur le côté arrière de l'élément de base (2, 102, 202); et
- un élément de tête (5, 105, 205) monté sur le tronc de l'élément de base (2, 102, 202),
**caractérisée en ce que**
- l'élément de tête (5, 105) présente une aile de fixation (9, 109), qui est fixée en position stable entre le côté supérieur de l'élément de base (2, 102, 202) et la coquille pectorale (3, 103) ou la coquille dorsale (4, 104, 204); et
- l'élément de base (2, 102, 202) présente une rainure (16) sur le côté supérieur.

2. Figurine de babyfoot selon l'une quelconque des revendications précédentes, dans laquelle une tige de liaison (10, 110) est formée sur le côté supérieur de l'élément de base (2, 102, 202) et l'élément de tête (5, 105, 205) présente un trou de réception (11) correspondant à la tige de liaison (10, 110).

3. Figurine de babyfoot selon l'une quelconque des revendications précédentes, dans laquelle une tige de liaison (10, 110) est disposée sur le côté inférieur de l'élément de tête (5, 105, 205) et l'élément de base (2, 102, 202) présente un trou de réception (11) correspondant à la tige de liaison (10, 110).

4. Figurine de babyfoot selon une des revendications 2 ou 3, dans laquelle la tige de liaison (10, 110) est une tige métallique.

5. Figurine de babyfoot selon l'une quelconque des revendications précédentes, dans laquelle une liaison par emboîtement/encliquetage/déclic et/ou serrage est formée entre l'élément de base (2, 102, 202) et la coquille pectorale (3), la coquille dorsale (4, 104, 204) et/ou l'élément de tête (5, 105, 205).

6. Figurine de babyfoot selon l'une quelconque des revendications précédentes, dans laquelle la coquille pectorale (3, 103) et/ou la coquille dorsale (4, 104, 204) présente(nt) respectivement un prolongement de liaison (12) et/ou un crochet de liaison (13), qui s'engagent dans des éléments de liaison correspondants de l'élément de base (2, 102, 202).

7. Figurine de babyfoot selon l'une quelconque des revendications précédentes, dans laquelle la coquille pectorale (3, 103) et/ou la coquille dorsale (4, 104, 204) présentent une marque d'individualisation collée (14, 15), en particulier un logo et/ou une inscription.

8. Figurine de babyfoot selon l'une quelconque des revendications précédentes, dans laquelle l'élément de tête (5, 105, 205) est une imitation tridimensionnelle d'une partie de tête d'une personne, fabriquée en particulier par un procédé d'impression en 3D.

9. Figurine de babyfoot selon l'une quelconque des revendications précédentes, dans laquelle l'élément de tête (5, 105, 205) présente une partie de visage et/ou de chevelure collée.

10. Figurine de babyfoot selon l'une quelconque des revendications précédentes, dans laquelle l'élément de base (2, 102), la coquille pectorale (3, 103), la coquille dorsale (4, 104, 204) et/ou l'élément de tête (5, 105, 205) sont des pièces en polymère moulées par injection.
